# EUROPÄISCHE PATENTSCHRIFT

(11) **EP 4 166 413 B1**
(45) Veröffentlichungstag und Bekanntmachung des Hinweises auf die Patenterteilung: **23.04.2025**
(21) Anmeldenummer: 22200574.6
(22) Anmeldetag: 10.10.2022
(51) Int. Cl.: B61K 13/04, B61G 7/14

(54) **ÜBERSTIEGSCHUTZVORRICHTUNG FÜR EIN SCHIENENFAHRZEUG**
ANTI-CLIMB PROTECTION DEVICE FOR A RAIL VEHICLE
DISPOSITIF DE PROTECTION CONTRE L'ENJAMBEMENT POUR UN VÉHICULE FERROVIAIRE

(30) Priorität: 12.10.2021 DE 202021105518 U
(43) Veröffentlichungstag der Anmeldung: 19.04.2023
(73) Patentinhaber: ALSTOM Transportation Germany GmbH, 10785 Berlin (DE)
(72) Erfinder: Krapp, Maximilian, 1040 Wien (AT); Steiner, Stefan, 1230 Wien (AT); Jeney, György, 1220 Wien (AT)
(74) Vertreter: Cohausz & Florack

(56) Entgegenhaltungen:
- USER:MATTES: "File:Jerusalem Light Rail coupling and signs.JPG - Wikimedia Commons", 31 July 2011 (2011-07-31), XP093020340, Retrieved from the Internet <URL:https://commons.wikimedia.org/wiki/File:Jerusalem_Light_Rail_coupling_and_signs.JPG> [retrieved on 20230202]
- WIMVANTKLOOSTER: "File:Koppeling tram Utrecht.jpg", 14 December 2019 (2019-12-14), XP093020343, Retrieved from the Internet <URL:https://commons.wikimedia.org/wiki/File:Koppeling_tram_Utrecht.jpg> [retrieved on 20230202]
- LUDWIG BASTIAN: "Überklettern von Straßenbahn-Kupplungen: Gutachter bewertet Gefahr", 3 February 2015 (2015-02-03), XP093020351, Retrieved from the Internet <URL:https://www.hna.de/kassel/ueberklettern-tram-kupplungen-gefahr-wird-bewertet-4698260.html> [retrieved on 20230202]
- VAN DEN TOORN MAURITS: "Amsterdam: Double traction and commissioning", 1 October 2020 (2020-10-01), XP093020359, Retrieved from the Internet <URL:https://www.urban-transport-magazine.com/en/amsterdam-double-traction-and-commissioning-of-the-new-trams/> [retrieved on 20230202]
- LOSHAWLOS: "File:Mh strassenbahnen albertkupplung.jpeg", 6 May 2004 (2004-05-06), XP093020364, Retrieved from the Internet <URL:https://commons.wikimedia.org/wiki/File:Mh_strassenbahnen_albertkupplung.jpeg> [retrieved on 20230202]

## Beschreibung

Die vorliegende Erfindung betrifft eine Überstiegschutzvorrichtung für einen Kupplungsabschnitt eines Schienenfahrzeugs, insbesondere einer Straßenbahn, in dem zwei Wagenkästen, insbesondere über eine Albert-Kupplung, mittels einer ersten Kupplungsvorrichtung eines ersten Wagenkastens und einer zweiten Kupplungsvorrichtung eines zweiten Wagenkastens, gekuppelt sind, wobei die Überstiegschutzvorrichtung dazu ausgebildet ist, lösbar mit dem Kupplungsabschnitt verbunden zu werden, wobei die Überstiegschutzvorrichtung wenigstens ein Bauteil umfasst, an dem ein weiteres Bauteil der Überstiegschutzvorrichtung befestigbar ist. Die vorliegende Erfindung betrifft weiterhin ein Schienenfahrzeug, insbesondere eine Straßenbahn, einer solchen Überstiegschutzvorrichtung.

Im öffentlichen Personenverkehr des Schienenfahrzeugsektors kommt es besonders bei Regionalbahnen, U-Bahnen und Straßenbahnen, zu oftmaligen Haltesituationen des Schienenfahrzeugs. Daneben weisen diese Arten von Schienenfahrzeugen, mit einer im Vergleich zu Hochgeschwindigkeitsschienenfahrzeugen geringen Nennbetriebsgeschwindigkeit, überlicherweise einen relativ ausgeprägten breiten Kupplungsabschnitt zwischen zwei gekuppelten Wagenkästen des Schienenfahrzeugs auf. Besonders bei Einsatz dieser Schienenfahrzeuge im städtischen Bereich oder im ländlichen Bereich mit einer überschaubaren Anzahl an Gleisübergängen können Personen dazu verleitet sein, insbesondere in Eile, eine "geeignete Abkürzung" ihrer geplanten Wegstrecke darin zu sehen, indem sie über einen Kupplungsabschnitt einer angehaltenen Straßenbahn, U-Bahn oder Regionalbahn steigen. Ein derartiger Überstieg bringt nicht nur Gefahren für die handelnde Person mit sich - beispielweise in der Situation, wenn das Schienenfahrzeug beim Überstieg wieder Fahrt aufnimmt - sondern gefährdet auch andere Verkehrsteilnehmer, beispielsweise gefährtet einen Radfahrer oder Autofahrer, der sich beim Vorbeifahren an dem haltenden Schienenfahrzeug darauf verlässt, dass Passagiere bzw. andere Fußgänger die befahrene Straße ausschließlich an den hierfür vorgesehenen Ausstiegen bzw. an den Schienenfahrzeugenden passieren. Nicht zuletzt kann während eines (insbesondere hektischen/unaufmerksamen) Überstiegs einer Person über den Kupplungsabschnitt auch ein Schaden an den Kupplungen oder Wagenkästen oder der Radsätze etc. erzeugt werden.

Bei einigen bekannten Schienenfahrzeugen mit Überstiegschutzvorrichtungen, wie in US 3,532,063, EP 1473207 A1 oder US 6,244,324 B1, werden als Lösung für diese Problematik durchaus effektive Vorrichtungsschutzeinrichtungen angegeben. Weitere Überstiegschutzvorrichtungen sind auch aus XP093020340, XP093020343, XP093020351, XP093020359 und XP093020364 bekannt. Einige dieser bekannten Lösungen sind durch ihre Gestaltung einer Überstiegschutzvorrichtung sehr effektiv darin, durch eine entsprechende Vorrichtung ein hohes Maß an Präventation gegen einen Überstieg über den Kupplungsabschnitt bereitzustellen. Jedoch zeigen diese bekannten Systeme den Nachteil, dass sie für ihre Realisierung eines Überstiegschutzes aufwändige Konstruktionen mit Einbauten und/oder Anbauten an den Wagenkastenendbereichen der gekuppelten Wagenkästen erfordern - derartig komplexe Vorrichtungen werden nicht nur für nachgerüstete Überstiegschutzvorrichtungen auf bestehenden, älteren Schienenfahrzeugen vorgeschlagen, sondern werden auch für neue, zu fertigende Schienenfahrzeuge beschrieben. Außerdem kommt bei diesen bekannten Systemen nachteilig hinzu, dass sich die bekannten konstruierten, hergestellten und eingebauten Überstiegschutzvorrichtungen meist nur für eine konkrete Paarung von gekuppelten Wagenkästen mit einer konkreten Wagenkastengeometrie, für die sie schließlich konstruiert wurden, eignen. Hierdurch erweitert sich nicht nur der Konstruktionsaufwand, Herstellungsaufwand und die Einbauzeit für den Einsatz von Überstiegschutzvorrichtungen in mehrereren unterschiedlichen Schienenfahrzeugen, sondern es zeigt sich, dass sich derartige bekannte Überstiegschutzvorrichtungen auch nicht für die Anwendung in einem Betriebsumfeld als geeignet erweisen, das einen flexiblen Umkupplungsprozess von Wagenkästen gewährleisten soll.

Der vorliegenden Erfindung liegt daher die Aufgabe zu Grunde, eine Überstiegschutzvorrichtung bzw. ein Schienenfahrzeug der eingangs genannten Art zur Verfügung zu stellen, welches die oben genannten Nachteile nicht oder zumindest in geringerem Maße aufweist und insbesondere bei einfacher Gestaltung eine kompakte und zuverlässige Verbindung der Überstiegschutzvorrichtung an dem Schienenfahrzeug ermöglicht.

Die vorliegende Erfindung löst diese Aufgabe ausgehend von einer Überstiegschutzvorrichtung gemäß dem Oberbegriff des Anspruchs 1 durch die im kennzeichnenden Teil des Anspruchs 1 angegebenen Merkmale.

Der vorliegenden Erfindung liegt die technische Lehre zu Grunde, dass man bei einfacher Gestaltung eine kompakte und zuverlässige, lösbare Verbindung der Überstiegschutzvorrichtung an dem Schienenfahrzeug ermöglicht, wenn die Überstiegschutzvorrichtung mit dem Schienenfahrzeug über zwei Endabschnitte der Überstiegschutzvorrichtungin Eingriff gelangt, indem jeweils ein Endabschnitt in eine zugeordnete Aufnahmevorrichtung an einer zugeordneten Kupplungsvorrichtung eingesteckt bzw. durchgesteckt wird. Hierzu ist an jeder der Kupplungen der beiden zu kuppelnden Wagenkästen eine Aufnahmevorrichtung angeordnet. Vorteilhafterweise weisen die Aufnahmevorrichtungen jeweils zwei voneinander in einer Höhenrichtung beabstandete Aufnahmevorrichtungselemente mit Aussparungen auf, wobei jede der Aussparungen mit einem Endabschnitt zusammenwirkt. Besonders vorteilhaft ist es, wenn zwei Wagenkästen mit Albert-Kupplung miteinander gekuppelt werden, da diese bereits derartige Aufnahmevorrichtungen standardmäßig integriert aufweisen, womit der konstruktive und finanzielle Aufwand für das Vorsehen einer Überstiegschutzvorrichtung an einem Schienenfahrzeug weiter minimiert wird.

Durch diese einfache Konstruktion (insbesondere durch die jeweils zwei voneinander in Höhenrichtung beabstandeten Aufnahmevorrichtungselemente) kann durch ein Ein- bzw. Durchstecken zweier Endabschnitte (insbesondere als Teile zweier Schenkel eines U-förmigen Bauteils) der Überstiegschutzvorrichtung in die Aufnahmevorrichtungen, die an den Kupplungen angeordnet sind, eine zuverlässige aber lösbare Verbindung der Überstiegschutzvorrichtung mit dem Schienenfahrzeug hergestellt werden.

Dabei kann der Hinweis- bzw. Warnfunktion zuverlässig nachgekommen werden, indem jener Teil der Überstiegschutzvorrichtung, der in Höhenrichtung über den beiden eingesteckten Endabschnitten liegt, entsprechend gestaltet wird. Die vorliegende Erfindung hat insoweit erkannt, dass es zur zuverlässigen Realisierung der Warnfunktion und Präventionsfunktion, die einer Überstiegschutzvorrichtung zukommmen soll, ausreichend ist, auf Basis dieser einfachen zuverlässigen, lösbaren Verbindung mit den Kupplungen durch zwei Endabschnitt (eines insbesondere geformten U-förmigen Teils) den in Höhenrichtung darüber liegenden Teil der Überstiegschutzvorrichtung verhältnismäßig kompakt mit einer verbindbaren Hinweisvorrichtung (z.B. Warnschild) auszuführen. Es bedarf weder weiterer Befestigungsmittel zur Wahrung der im Betrieb geforderten Positionierung (d.h. ohne zu wanken) noch einer unmittelbaren Verbindung irgendeines Teiles der Überstiegschutzvorrichtung zu den Wagenkästen, insbesondere nicht zu den (oftmals komplex gekrümmten) Wagenkastenendbereichen, um die Überstiegschutzeinrichtung im Betrieb des Schienenfahrzeugs stabil zu halten.

Zudem wird durch die Gestaltung, bei der die Überstiegschutzvorrichtung ausschließlich über die Kupplungsteile bzw. -hälften in unmittelbarer Verbindung mit dem Schienenfahrzeug steht und somit grundsätzlich völlig unabhängig von der Gestaltung der Wagenkastenenden ist, die Flexibilität des Einsatzes einer konkreten Ausführung einer Überstiegschutzvorrichtung für unterschiedliche Paarungen von gekuppelten Wagenkasten mit unterschiedlichen Wagenkastenendbereichgeometrien massiv erhöht.

Weiterhin kann durch das Gestalten der Überstiegschutzvorrichtung aus zwei monolithischen Bauteilen aus Kunststoff, die miteinander über eine Schnappverbindung in einen zusammengebauten Zustand gebracht werden können, eine sehr kompakte und leichte Vorrichtung geschaffen werden, was sich im Hinblick auf den Transport und die Montage für das Pachpersonal positiv auswirkt. Besonders vorteilhaft ist es, wenn die Kunststoffbauteile durch ein 3D-Druckverfahren hergestellt werden. Hierdurch lässt sich präzise in der Geometrie und Kunststoffzusammensetzung sowie rapide eine Vielzahl von Bauteilen für eine Überstiegschutzvorrichtung schaffen. Bei der Wahl der Ausbildung der Überstiegschutzvorrichtung aus Kunststoff, beispielsweise in Form von einem thermoplastischen Kunststoff, insbesondere einem Polyetherimid (beispieslweise ULTEM^{™} 9085), oder einem faserverstärkten Kunststoff, ist auch besonders vorteilhaft, dass sich in diesem Fall Witterungsbedingungen nicht merklich auf die Lebensdauer der Vorrichtung auswirken.

Gemäß einem Aspekt betrifft die vorliegende Erfindung daher eine Überstiegschutzvorrichtung für einen Kupplungsabschnitt eines Schienenfahrzeugs, insbesondere einer Straßenbahn, in dem zwei Wagenkästen, insbesondere über eine Albert-Kupplung, mittels einer ersten Kupplungsvorrichtung eines ersten Wagenkastens und einer zweiten Kupplungsvorrichtung eines zweiten Wagenkastens, gekuppelt sind. Dabei ist die Überstiegschutzvorrichtung dazu ausgebildet, lösbar mit dem Kupplungsabschnitt verbunden zu werden, wobei die Überstiegschutzvorrichtung wenigstens ein Bauteil umfasst, an dem ein weiteres Bauteil der Überstiegschutzvorrichtung befestigbar ist. Ein erster Endabschnitt des Bauteils ist dabei dazu ausgebildet, in einem montierten Zustand der Überstiegschutzeinrichtung lösbar mit der ersten Kupplungsvorrichtung verbunden zu werden, indem der erste Endabschnitt in eine erste Aufnahmevorrichtung der ersten Kupplungsvorrichtung eingesteckt wird. Ein zweiter Endabschnitt des Bauteils ist dazu ausgebildet, in dem montierten Zustand der Überstiegschutzeinrichtung lösbar mit der zweiten Kupplungsvorrichtung verbunden zu werden, indem der zweite Endabschnitt in eine zweite Aufnahmevorrichtung an der zweiten Kupplungsvorrichtung (110) eingesteckt wird.

Ein erster Endabschnitt des Bauteils, der sich in dem Bereich eines ersten Endes des zweiten Bauteils befindet, kann dazu ausgebildet sein, in einem montierten Zustand der Überstiegschutzeinrichtung an dem Kupplungsabschnitt lösbar mit einer ersten Kupplungsvorrichtung, die innerhalb des Kupplungsabschnitts liegt, verbunden zu werden, indem ein Teil des ersten Endabschnitts durch die erste Aufnahmevorrichtung zur lösbaren Verbindung durchgesteckt wird.

Die erste Aufnahmeeinrichtung kann dabei zwei voneinander in Höhenrichtung des Schienenfahrzeugs beabstandete Aufnahmevorrichtungselemente umfassen, die jeweils eine erste Ausparung aufweisen. Die Aussparungen sind insbesondere derart zueinander angeordnet, dass eine Verbindungslinie ihrer Zentren parallel zur Höhenrichtung verläuft.

Ein zweiter Endabschnitt des Bauteils, der sich in dem Bereich eines zweiten Endes des Bauteils befindet, kann dazu ausgebildet sein, in dem montierten Zustand der Überstiegschutzeinrichtung an dem Kupplungsabschnitt lösbar mit der zweiten Kupplungsvorrichtung, die innerhalb des Kupplungsabschnitts liegt, verbunden zu werden, indem der zweite Endabschnitt durch eine zweite Aufnahmevorrichtung zur lösbaren Verbindung durchgesteckt wird. Die zweite Aufnahmeeinrichtung kann hierbei zwei voneinander in Höhenrichtung des Schienenfahrzeugs beabstandete Aufnahmevorrichtungselemente umfassen, die jeweils eine zweite Aussparung aufweisen. Die Aussparungen können insbesondere derart zueinander angeordnet sein, dass eine Verbindungslinie ihrer Zentren parallel zur Höhenrichtung verläuft.

Die Überstiegsschutzvorrichtung kann dazu ausgebildet sein, eine lösbare Verbindung mit dem Schienenfahrzeug ausschließlich über eine unmittelbare Verbindung des Bauteils mit der ersten und zweiten Kupplungsvorrichtung in einem dem Kupplungsabschnitt herzustellen, wobei der Kupplungsabschnitt derart defniert ist, dass er die beiden gekuppelten Wagenkästen nicht einschließt, mithin also keinen Bereich der beiden gekuppelten Wagenkästen einschließt.

Durch die geschickte Ausnutzung von einer ersten und einer zweiten Aufnahmevorrichtung mit jeweils zwei voneinander beabstandeten Aufnahmevorrichtungselementen mit ersten bzw. zweiten Aussparungen, kann auf einfache Weise der erste bzw. zweite Endabschnitt der Überstiegschutzvorrichtung derart tief in die korrespondierenden Aussparungen eingesteckt werden, dass allein durch diese Maßnahme die zuverlässige lösbare Verbindung der Überstiegschutzvorrichtung mit dem Kupplungsabschnitt hergestellt wird. Mlt anderen Worten hält bei entsprechend großer Einstecktiefe des ersten bzw. zweiten Endabschnitts die Überstiegschutzvorrichtung in zuverlässiger Weise den erwarteten dynamischen Kräften während des Betriebs des Schienenfahrzeugs stand.

Hierdurch kann eine besonders einfache und zuverlässige Gestaltung erzielt werden und es entfällt (im Gegensatz zu bekannten Verbindungen zwischen einer Überstiegschutzvorrichtung und einem Schienenfahrzeug) bei der vorliegenden Erfindung die Notwendigkeit jegliche zusätzliche Verbindung zu dem Schienenfahrzeug vorzusehen, insbesondere entflällt eine direkte Verbindung der Überstiegschutzvorrichtung mit den gekuppelten Wagenkästen, insbesondere den Wagenkastenendbereichen. Durch den Entfall einer direkten Anbindung an den Wagenkastenenden kann in besonders einfacher Weise eine Überstiegschutzvorrichtung unabhängig von der Gestaltung, insbesondere der Endbereiche, der gekuppelten Wagenkästen ausfallen.

Zudem ist günstigerweise im Falle einer Albert-Kupplung eine derartige Anordnung mit einer Aufnahmevorrichtung mit zwei voneinander in Höhenrichtung beabstandeten Aufnahmevorrichtungselementen bereits ohnehin Bestandteil der Kupplung, und diese Elemente können bei Kupplung von zwei Wagenkästen mit Albert-Kupplungen genutzt werden, wenn diese Aufnahmevorrichtungen nicht anderweitig genutzt werden müssen. Somit sind in besonders bevorzugten und einfachen Varianten der Erfindung, die eine Albert-Kupplung betreffen, insbesondere beim Einsatz im Straßenbahnwesen, keine Veränderungen bzw. Anbauten an bestehenden Fahrzeugkupplungen notwendig, um die erfindungsgemäße Überstiegschutzvorrichtung zu montieren. In diesem Fall der Albert-Kupplung gibt die Größe der Aussparung in der Aufnahmevorrichtung in einfacher Weise bereits die Querschnittsfläche und Querschnittsform (nämlich kreisförmig) der beiden Endabschnitte des zweiten Bauteils an.

Bei Kupplungen, die nicht als Albert-Kupplung ausgebildet sind, kann die erste bzw. zweite Aufnahmevorrichtung an die erste bzw. zweite Kupplung durch Fertigungsschritte angebracht werden, sofern dies technisch zulässig/normkonform ist. Es ist beispielsweise denkbar, eine erste bzw. zweite Aufnahmevorrichtung wie oben beschrieben an einer ersten bzw. zweiten Kupplung anzuschweißen oder über weitere Hilfskonstruktionen, insbesondere in Verbindung mit Schraubenverbindungen, an der ersten bzw. zweiten Kupplung zu fixieren.

Das Bauteil und das weitere Bauteil können grundsätzlich auf beliebige geeignete Weise geometrisch ausgestaltet sein, solange sie sich für die geforderte zuverlässige lösbare Verbindung in den Aufnahmevorrichtungen an dem Kupplungsabschnitt und in dem Betrieb des Schienenfahrzeugs eignen.

Erfindungsgemäß ist eine eine Schnellschnappverschlussverbindung vorgesehen, die derart angeordnet ist und mit dem Bauteil und dem weiteren Bauteil derart zusammenwirkt, dass sie die Bauteile lösbar miteinander verbindet.

Bei bevorzugten Varianten der Erfindung ist das weitere Bauteil der Überstiegschutzvorrichtung jedoch zumindest abschnittsweise in Haupterstreckungsrichtung des weiteren Bauteils im Wesentlichen stangenförmig ausgebildet ist. Das Bauteil ist bei dieser bevorzugten Variante hingegen im Wesentlichen U-förmig ausgebildet ist, wobei das zweite Bauteil einen im Wesentlichen stangenförmigen Basisabschnitt umfasst, an dessen erstem Ende sich abgewinkelt von dem Basisabschnitt ein im Wesentlichen stangenförmigen erster Schenkel ausbildet, der den ersten Endabschnitt umfasst, und an dessen zweitem Ende sich abgewinkelt von dem Basisabschnitt ein im Wesentlichen stangenförmiger zweiter Schenkel ausbildet, der den zweiten Endabschnitt umfasst.

Bei besonders einfachen Varianten der Erfindung ist das weitere Bauteil der Überstiegschutzvorrichtung im Wesentlichen stangenförmig mit einer Haupterstreckungsrichtung und einem Stangenquerschnitt quer zur Haupterstreckungsrichtung in Form eines Rohres (d.h. in Form eines Rohrquerschnitts) ausgebildet. Hierbei kann es sich je nach technischer Anforderung um einen Vollrohr oder um einen Hohlrohrquerschnitt handeln. Das Bauteil kann im Wesentlichen U-förmig ausgebildet sein, wobei das zweite Bauteil einen im Wesentlichen stangenförmigen Basisabschnitt mit einem Rohrquerschnittsprofil umfasst, an dessen erstem Ende sich abgewinkelt und im Übergang gekrümmt von dem Basisabschnitt ein im Wesentlichen stangenförmiger erster Schenkel ausbildet, der im Bereich nahe des Übergangs zu dem Basisabschnitt wenigstens einen ersten Schenkelrohrquerschnitt umfasst und ausbildet. Der erste Schenkel umfasst außerdem den ersten Endabschnitt, der mit wenigstens einem ersten Endabschnittrohrquerschnitt ausgebildet ist.

Auf die selbe Weise kann sich ausgehend von einem zweiten Ende des stangenförmigen Basisabschnitts abgewinkelt und im Übergang gekrümmt von dem Basisabschnitt ein im Wesentlichen stangenförmiger zweiter Schenkel ausbilden, der im Bereich nahe des Übergangs zu dem Basisabschnitt wenigstens einen zweiten Schenkelrohrquerschnitt umfasst und ausbildet. Auch hier umfasst der zweite Schenkel den zweiten Endabschnitt, der mit wenigstens einem zweiten Endabschnittrohrquerschnitt ausgebildet ist.

Somit weist im einfachsten Fall der erste bzw.der zweite Schenkel einen ersten bzw. zweiten Schenkelrohrquerschnitt in einem Bereich nahe dem Übergang zu dem Basisabschnitt auf, sowie einen ersten bzw.zweiten Endabschnittrohrquerschnitt in dem Bereich nahe dem offenen Ende des ersten bzw.zweiten Schenkels auf. Durch diese einfache Gestaltung mit einer Kerbe oder einem "Stufenübergang" sowie durch geschickte Wahl der Lage dieser Kerbe, vorzugsweise vergleichsweise nahe an dem Übergang zu dem Basisabschnitt, kann auf einfache Weise der erste bzw.zweite Schenkel derart tief in die korrespondierende Bohrung in der ersten bzw. zweiten Aufnahmevorrichtung durchgesteckt werden, dass zum einen wie oben beschrieben allein hierdurch die geforderte zuverlässige lösbare Verbindung der Überstiegschutzvorrichtung mit dem Kupplungsabschnitt im Betrieb gewährleistet wird. Zum anderen stützt sich der erste bzw. der zweite Schenkel durch die Anordnung der Kerbe und an der Stelle der Kerbe auf der in der Höhenrichtung oberen der jeweiligen Aufnahmevorrichtungselemente der ersten bzw. zweiten Aufnahmevorrichtung ab, wodurch die Positionierung und Verbindung des zweiten U-förmigen Bauteils gegenüber der ersten und zweiten Kupplung verbessert wird, da durch die Lage der Kerbe die Lage der Übersteigschutzvorrichtung der Kupplungen und damit auch die Durchdringtiefe des ersten bzw.zweiten Endabschnitts (der maßgebend für die Zuverlässigkeit der lösbaren Verbindung ist) genau vorab in der Planungsphase festgelegt bzw.gesteuert werden kann und damit u.a. ein möglicherweise unerwünschtes Aufliegen des zweiten Bauteils am Anschlag, d.h. am Übergangsbereich zum Basiselement, auf den Aufnahmevorrichtungen oder auf Zwischenhindernissen wie Kupplungsmetallstifte etc. vermieden wird.

Die mit dem ersten und zweiten Schenkel insbesondere mit dem ersten und zweiten Endabschnitt, im montierten Zustand der Überstiegschutzvorrichtung zusammenwirkenden beiden ersten und beiden zweiten Aussparungen sind hierfür korrespondierend bevorzugt in Form zweier erster Bohrungen und zweier zweiter Bohrungen ausgebildet.

Die Wahl des Querschnittprofils des U-förmigen zweiten Bauteils, nämlich in Form eines ersten und zweiten Endabschnittrohrquerschnitt und damit verbunden auch eine konstante Krümmung im Querschnittprofil und in Haupterstreckungsrichtung des U-förmigen zweiten Bauteils einen sanften Übergang vom Basisabschnitt zu den jeweiligen anrenzenden Schenkeln ohne hierbei scharfe Kanten auszubilden, bringt nicht nur Vorteile in der Herstellung des Kunststoffbauteils, das vorzugsweise durch ein 3D-Druckverfahren hergestellt wird, sondern hat auch den Vorteil, dass eine Montage und Demontage der Überstiegschutzvorrichtung zügiger von dem Fachpersonal erfolgen kann, da der jeweilige Endabschnitt des zweiten Bauteils bei Bohrungen in der Aufnahmevorrichtung an der zugehörigen Kupplung unkomplizierter und damit zügiger eingesteckt werden kann als z.B. bei einem Rechteckquerschnitt des Endabschnitt und einer rechteckigen Aussparung. Zudem ist die Verletzungsgefahr für das Fachpersonal mangels scharfer Kanten an dem zweiten Bauteil bei der Montage und Demontage reduziert.

Auch dieser Vorteil kann sehr einfach durch den Einsatz von Albert-Kupplungen realisiert werden, da die bestehenden Ausparungen in einer Albert-Kupplung bereits Aussparungen in Form von Bohrungen aufweisen.

Wie bereits oben erwähnt, ist die Anordnung einer Kerbe oder "Stufenübergangs" an dem ersten bzw.dem zweiten Schenkel besonders bevorzugt. Im Fall von rohrförmigen Bauteilquerschnitten und Bohrungen als Aussparungen in der ersten bzw. zweiten Aufnahmevorrichtung, ist daher vorzugsweise vorgesehen, dass der erste Schenkelrohrquerschnitt größer ist als der erste Endabschnittrohrquerschnitt und/oder der zweite Schenkelrohrquerschnitt größer ist als der zweite Endabschnittrohrquerschnitt. Hierdurch sind die wie oben beschriebenen Vorteile, die eine geschickte Kerbenanordnung zur Realisierung einer zuverlässigen lösbaren Verbindung und guten Positionierung der Übersteigschutzvorrichtung im Verhältnis zu der ersten bzw. zweiten Aufnahmevorrichtung relasierbar.

Wie erwähnt, ist es bereits durch die oben beschriebenen Varianten möglich, einen für den Betrieb zuverlässlichen montierten Zustand der Überstiegschutzvorrichtung an das Schienenfahrzeug, d.h. eine zuverlässliche, lösbare Verbindung, herzustellen. Hierbei ist eine zuverlässige Verbindung im Hinblick auf zu erwartende dynamische Kräfte im Betrieb des Schienenfahrzeugs zu verstehen.

Zusätzlich kann es vorteilhaft sein, eine Sicherung der Überstiegschutzvorrichtung an der ersten und/oder zweiten Kupplung im Kupplungsabschnitt vorzusehen, die dazu ausgebildet ist die Überstiegschutzvorrichtung gegenüber unautorisierter Entnahme aus der ersten und/oder zweiten Aufnahmevorrichtung zu sichern. Beispiele hierfür sind u.a. Sicherung gegen gewaltsame Fremdeinwirkung, gegen Diebstahlversuch, aber auch gegen unvorhersehbar hohe dynamische Kräfte resultierend beispielsweise aus sehr starken Windkräften.

Um hiergegen Abhilfe zu schaffen, ist bei bevorzugten Varianten der Erfindung ferner wenigstens ein Sicherungselement vorgesehen, das dazu ausgebildet ist und derart in dem Kupplungsabschnitt angeordnet ist, wenigstens eines aus erstem Endabschnitt und zweiten Endabschnitt der Überstiegschutzvorrichtung im zusammengebauten und montierten Zustand gegen nicht autorisierte Entnahme aus der zugehörigen Aufnahmevorrichtung zu sichern.

Hierbei kann das wenigstens eine Sicherungselement für autorisierter Entnahme dazu ausgebildet sein, die Überstiegschutzvorrichtung durch einen einfachen Handgriff gegenüber der zugehörigen Aufnahmevorrichtung im Kupplungsabschnitt zu entsichern. Hierfür kann das wenigstens eine Sicherungselement zusätzlich oder alternative eine Schlosseinrichtung, beispielsweise in Form eines Vorhängeschlosses mit Schlüssel, umfassen, sodas weitestgehend mit einfachen Maßnahmen sichergestellt ist, dass nur autorisierte Personen mit einem einfachen Handgriff und bei Besitz der entsprechenden Entriegelungseinrichtung zur Schlosseinrichtung die Überstiegschutzvorrichtung entnehmen bzw. demontieren können.

Zusätzlich oder alternativ kann das wenigstens eine Sicherungselement nach Art eines Federsteckers ausgebildet sein. Hierdurch lassen sich insbesondere im Hinblick auf eine Sicherung gegen unvorhersehbar hohe dynamische Kräfte, resulierend beispielsweise aus sehr starken Windkräften, schaffen.

Bei weiteren Varianten ist im Hinblick auf die Sicherung der Überstiegschutzvorrichtung ein erstes Sicherungselement vorgesehen, das dazu ausgebildet ist und derart mit der ersten Kupplungsvorrichtung und dem erstem Endabschnitt der Überstiegschutzvorrichtung im montierten Zustand, und insbesondere zusätzlich im zusammengebauten Zustand, zusammenwirkt, dass die Überstiegschutzeinrichtung gegen nicht autorisierte Entnahme aus der ersten Aufnahmevorrichtung im Wesentlichen gesichert ist. Weiterhin ist bei dieser Variante ein zweites Sicherungselement vorgesehen, das dazu ausgebildet ist und derart mit der zweiten Kupplungsvorrichtung und dem zweiten Endabschnitt der Überstiegschutzvorrichtung im montierten Zustand, und insbesondere zusätzlich im zusammengebauten Zustand, zusammenwirkt, dass die Überstiegschutzeinrichtung gegen nicht autorisierte Entnahme aus der zweiten Aufnahmevorrichtung im Wesentlichen gesichert ist.

Dabei kann wenigstens eines der Sicherungselemente für eine autorisierte Entnahme dazu ausgebildet sein, die Überstiegschutzvorrichtung durch einen einfachen Handgriff gegenüber der zugehörigen Aufnahmevorrichtung im Kupplungsabschnitt zu entsichern. Zusätzlich oder alternative kann wenigstens eines der Sicherungselemente nach Art eines Federsteckers ausgebildet sein. Zusätzlich oder alternativ kann wenigstens eines der Sicherungselemente eine Schlosseinrichtung, vorzugsweise in Form eines Vorhängeschlosses mit Schlüssel, umfassen. Mit diesen Ausgestaltungen der Sicherungen lassen sich die wie bereits eben angegeben Vorteile erzielen und insbesondere die Sicherheit gegen unatorisierte Entnahme durch das Vorsehen eines ersten und eines zweiten Sicherungselements verbessern.

Grundsätzlich kann das Bauteil und/oder das weitere Bauteil aus einem beliebigen geeigneten Kunststoff bestehen und diesbezüglich aus einem beliebigen geeigneten Fertigungsverfahren hergestellt werden. Bei bevorzugten Varianten der Erfindung besteht jedoch das Bauteil und/oder das weitere Bauteil der Überstiegschutzvorrichtung aus einem Kunststoff, beispielsweise einem thermoplastischen Kunststoff, insbesondere einem Polyetherimid (beispielsweise ULTEM^{™} 9085), oder einem faserverstärkten Kunststoff. Diese haben den Vorteil, dass sie witterungsbeständig sind, ein geringes spezifisches Gewicht aufweisen und ihre Zusammensetzung und Bauteilgeometrien in den Fertigungsprozessen gut kontrollierbar sind. Diesbezüglich eignet sich sich besonders eine Fertigung mittels 3D-Druckverfahren.

Zusätzlich oder alternativ kann daher das Bauteil und/oder das weitere Bauteil dazu ausgebildet sein, durch ein 3D-Druckverfahren hergestellt zu werden. Diese 3D-Druckverfahren zeigen besonders bei der Verarbeitung von Kunststoff den Vorteil, dass die Bauteile rapide, sowie hinsichtlich ihrer Geometrie präzise gefertigt werden können und auch die lokale Zusammensetzung/lokale Eigenschaften des zu fertigenden Bauteils gut während des 3D-Druckverfahrens kontrollierbar sind. Hierbei kann grundsätzlich jeder im 3D-Druckverfahren verarbeitbarer Kunststoff verwendet werden, der für die Anwendung ausreichende Steifigkeit und Festigkeit aufweist. Ein weiterer Vorteil der Verwendung von 3D-Druckverfahren besteht darin, dass komplexe Geometrien, die aufgrund der Gestaltung der Fahrzeugkupplung und deren Bestandteile erforderlich sind, einfach und kostengünstig herstellbar sind.

Zusätzlich oder alternativ kann das Bauteil und/oder das weitere Bauteil im zusammengebauten und montierten Zustand an dem Kupplungsabschnitt eine lichte Höhe im Bereich von 650 mm bis 1200 mm, vorzugsweise im Bereich von 800 mm bis 1000 mm, weiter vorzugsweise in etwa 900 mm aufweisen und eine lichte Breite im Bereich von 150 mm bis 700 mm, vorzugsweise im Bereich von 200 mm bis 600 mm, weiter vorzugsweise in etwa 500 mm aufweisen.

Zusätzlich oder alternativ kann das Bauteil und/oder das weitere Bauteil im zusammengebauten Zustand ein Gewicht im Bereich von 0,5 kg bis 2,0 kg, vorzugsweise im Bereich von 0,8 kg bis 1,8 kg, weiter vorzugsweise von in etwa 0,9 kg aufweisen.

Um den Hinweis oder die Warnung an Personen zu richten, unter keinen Umständen über die gekuppelten Wagenkästen des Schienenfahrzeugs zu steigen, kann die hierfür vorgesehene Hinweisvorrichtung, die an die erfindungsgemäße Überstiegsschutzvorrichtung anbringbar ist, grundsätzlich jede beliebige geeignete Geometrie und Hinweisform (beispielsweise über Schilder, über Töne oder über blinkende Lampen) aufweisen.

Bei besonders einfachen Varianten ist das weitere Bauteil der Überstiegschutzvorrichtung in Form der Hinweisvorrichtungshalterung derart ausgebildet, dass an dieser die Hinweisvorrichtung in Form eines Hinweisschildes, insbesondere aus Metall oder Kunststoff, lösbar fixierbar ist. Zusätzlich oder alternativ kann die Hinweisvorrichtung in Form eines, insbesondere witterungsbeständigen, Hinweisaufklebers lösbar anklebbar sein. Diese Form ist bei entsprechender Unterlage besonders schnell anbringbar und kostengünstig. Zusätzlich oder alternative kann die Hinweisvorrichtung in Form einer Hinweislampeneinrichtung lösbar fixierbar sein. Bei einer derartigen Ausgestaltung ist besonders davon auszugehen, dass eine potentiell zum Überstieg verleitete Personen aufmerksam auf den Warnhinweis wird.

Bei besonders vorteilhaften Varianten, insbesondere besonders einfach herstellbar bei der Fertigung des ersten Bauteils mittels 3D-Druckverfahren, kann das weitere Bauteil der Überstiegschutzvorrichtung in Form der Hinweisvorrichtungshalterung derart ausgebildet sein, dass sich einem stangenförmigen Teil des weiteren Bauteils in seiner Haupterstreckungsrichtung ein scheibenförmiger Teil des weiteren Bauteils anschließt, dessen Haupterstreckungsrichtung parallel zu der Haupterstreckungsrichtung des stangenförmigen Teils ist, sodass das weitere Bauteil die Form nach Art eines "Federballschlägers" aufweist. Das scheibenförmige Teil ist hierbei dazu ausgbebildet, die Hinweisvorrichtung in Form eines Hinweisschildes, insbesondere aus Metall oder Kunststoff, lösbar zu fixieren. Zusätzlich oder alternativ ist das scheibenförmige Teil hierbei dazu ausgbebildet die Hinweisvorrichtung in Form einer Hinweislampeneinrichtung lösbar zu fixieren. Zusätzlich oder alternative ist das scheibenförmige Teil hierbei dazu ausgbebildet die Hinweisvorrichtung in Form eines, insbesondere witterungsbeständigen, Hinweisaufklebers lösbar anklebbar zu machen.

Durch diese einfache Geometrie des ersten Bauteils, dass vorzugsweise durch ein 3D-Druckverfahren effizient und präzise hergestellt wird, kann eine Vielzahl an verschiedenen Hinweisvorrichtungen allein oder in Kombination auf einfache Weise und für den Zweck der Vermeidung des Überstieges in ausreichender Größe angebracht werden.

Das mit der beschriebenen Überstiegschutzvorrichtung versehene Schienenfahrzeug kann grundsätzlich jede Art von Schienenfahrzeug sein, das sich für die erfindungsgemäße Überstiegschutzvorrichtung eignet. Hierunter fallen unter anderem neben Straßenbahnen auch Regionalbahnen oder U-Bahnen.

Besonders das Vorsehen der erfindungsgemäßen Überstiegschutzvorrichtung bei gekuppelten Schienenfahrzeugwägen mit Albert-Kupplungen, unter anderem bei bestehenden Straßenbahnen, bei Notkupplungen für Abschleppmanöver bei technischen Störungen oder Unfällen oder bei Niederflurstraßenbahnen, bringen die oben beschriebenen Vorteile in besonderem Maße zur Geltung, insbesondere da grundsätzlich überhaupt keine Veränderungen an dem Schienenfahrzeug selbst, aber auch nicht an der Kupplung erforderlich wird, um die erfindungsgemäße Überstiegschutzvorrichtung zuverlässig zu montieren.

Bei bevorzugten Varianten kann das Schienenfahrzeug zusätzlich oder alternativ ein Schienenfahrzeug mit einer Nennbetriebsgeschwindigkeit unterhalb von 100km/h, vorzugsweise unterhalb von 90km/h, weiter vorzugsweise unterhalb von 80km/h sein.

Es versteht sich, dass das beschriebene Schienenfahrzeug mehr als zwei gekuppelte Wagenkästen aufweisen kann und dass bei einer Vielzahl gekuppelter Wagenkästen entsprechend dem Bedarf zwischen jeweils zwei gekuppelten Wagenkästen eine erfindungsgemäße Überstiegschutzvorrichtung montiert werden kann.

Die oben beschriebenen Varianten und Vorteile, die in Verbindung mit dem Schienenfahrzeug beschrieben wurden, gelten, da die erfindungsgemäße Überstiegschutzvorrichtung diese Merkmale des Schienenfahrzeugs entweder selbst aufweist oder ausgebildet ist um mit ihnen zusammenzuwirken, sinngemäß auch für die erfindungsgemäße Überstiegschutzvorrichtung. Somit wird diesbezüglich auf die obigen Ausführungen verwiesen.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt. Es zeigen:
- Figur 1: eine Seitenansicht einer bevorzugten Ausführungsform eines erfindungsgemäßen Schienenfahrzeugs mit einer bevorzugten Ausführungsform der erfindungsgemäßen Überstiegschutzvorrichtung;
- Figur 2: eine perspektivische Ansicht eines Teils der Überstiegschutzvorrichtung aus Figur 1.

### Ausführungsbeispiel

Im Folgenden wird unter Bezugnahme auf die Figuren 1 und 2 ein bevorzugtes Ausführungsbeispiel des erfindungsgemäßen Schienenfahrzeugs 101 in Gestalt einer Straßenbahn beschrieben, welches eine Fahrzeuglängsachse 101.1 aufweist. Zum einfacheren Verständnis der nachfolgenden Erläuterungen ist in den Figuren ein Fahrzeug-Koordinatensystem x.,y,z angegeben, in dem die x-Koordinate die Längsrichtung des Schienenfahrzeugs 101, die y-Koordinate die Querrichtung des Schienenfahrzeugs 101 und die z-Koordinate die Höhenrichtung des Schienenfahrzeugs 101 bezeichnen.

Figur 1 zeigt eine schematische Ansicht des Schienenfahrzeugs 101. Das Fahrzeug 101 umfasst einen ersten Wagenkasten 102 und einen Wagenkasten 103, die miteinander über Albert-Kupplungen gekuppelt sind und einen Kupplungsabschnitt 104 ausbilden. In diesem Kupplungsabschnitt ist eine Überstiegschutzvorrichtung 105 montiert, die aus einem ersten stangenförmigen Kunststoffbauteil 106 mit Vollrohrquerschnitt besteht und einem U-förmig gebogenen zweiten stangenförmigen Kunststoffteil 107 mit Vollrohrquerschnitt besteht, die miteinander über eine Schnappverbindung 108 in einen zusammengebauten Zustand gebracht werden können und auf einfache Weise bei Bedarf wieder gelöst werden können. Die Überstiegschutzvorrichtung 105 ist über das U-förmige Bauteil 107 in zuverlässigerweise (d.h. auch im Betrieb dauerthaft zuverlässig montiert) Weise lösbar mit der Straßenbahn und dabei ausschließlich über den Kupplungsabschnitt 104 verbunden. Hierzu ist ein erster Endabschnitt 107.1 als Teil eines ersten Schenkels 107.11 des U-förmigen Bauteils 107 in eine erste Aufnahmevorrichtung 109.1 einer ersten Kupplung 109 des ersten Wagenkastens 102 eingesteckt. In gleicher Weise ist ein zweiter Endabschnitt 107.2 als Teil eines zweiten Schenkels 107.22 des U-förmigen Bauteils 107 in eine zweite Aufnahmevorrichtung 110.1 einer zweiten Kupplung 110 des zweiten Wagenkastens 103 eingesteckt. Die beiden Schenkel 107.11 und 107.22 sind über einen stangenförmigen, vollrohrförmigen Basisabschnitt 107.3 miteinander verbunden.

Wie speziell in Figur 2 ersichtlich ist, besteht die erste Aufnahmevorrichtung 109.1 (und in gleicher Weise ebenso gültig für die zweite Aufnahmevorrichtung 110.1) aus zwei voneinander in Höhenrichtung beabstandeten Aufnahmevorrichtungselementen 109.2 und 109.3, die jeweils eine Bohrung aufweisen, die jeweils dazu ausgebildet ist, dass der erste Endabschnitt 107.1 durch sie durchgesteckt wird und somit die Überstiegschutzvorrichtung 105 in ihren montierten Zustand gelangt, d.h. die zuverlässige, lösbare Verbindung mit dem Schienenfahrzeug 101 unmittelbar über den Kupplungsabschnitt 104 eingeht. Im vorliegenden Beispiel ist die erste Aufnahmevorrichtung 109.1 bereits fixer Bestandteil der ersten Kupplung 109, sodass auf eine separate Anbringung (z.B. über Schweißverfahren oder über weitere Hilskonstruktionen insbesondere Konstruktionen mit Schraubverbindungen) einer derartigen Aufnahmevorrichtung in diesem Ausführungsbeispiel verzichtet werden kann und den konstruktiven Aufwand für die Bereitstellung der erfindungsgemäßen Überstiegschutzvorrichtung weiter minimiert wird.

Somit gibt der Bohrungsdurchmesser der ersten Aufnahmevorrichtung 109.1 (und in selber Weise wiederum für die zweite Aufnahmevorrichtung bzw. den zweiten Schenkel) in dem vorliegenden Beispiel in einfacher Weise bereits einen ersten Endabschnittsrohrdurchmesser EAD1 (EAD2 für den zweiten Endabschnittsrohrdurchmesser) des ersten Endabschnitts 107.1 vor, um die lösbare Verbindung zwischen Überstiegschutzvorrichtung 105 und dem Schienenfahrzeug 101 herzustellen.

Wie auch Figur 2 zeigt, weist im vorliegenden Beispiel der erste Schenkel 107.11 (gilt wiederum in gleicher Weise für den zweiten Schenkel 107.22 und die zweite Aufnahmevorrichtung 110.1) neben dem ersten Endabschnittsrohrdurchmesser EAD1 auch einen ersten Schenkelrohrdurchmesser SRD1 auf, der größer ist als der erste Endabschnittsrohrdurchmesser EAD1. Durch diese Gestaltung entsteht in einfacher Weise ein "Stufenübergang". Durch die geschickte Wahl der Lage desselben entlang der Haupterstreckungsrichtung des ersten Schenkels, nämlich vergleichsweies nahe am Übergang des Schenkels zu dem Basisabschnitt 107.3, wird die Auflagefläche des U-förmigen Teils auf der Aufnahmevorrichtung 109.1 genau bestimmt und folglich die Einstecktiefe in die Aufnahmevorrichtung 109.1 (d.h. in die beiden Aufnahmevorrichtungselemente 109.2 und 109.3) genau bestimmt. Dadurch wird die Positionierung der Überstiegschutzvorrichtung und die Zuverlässigkeit der lösbaren Verbindung erhöht. Die vorgesehene Einstecktiefe des ersten Endabschnitts ist derart, dass der erste Endabschnitt auch in die untere der beiden Aufnahmevorrichtungselemente 109.3 durchgesteckt wird, was sich besonders vorteilhaft auf die Positionierungsbeständigkeit während des Betriebs des Schienenfahrzeugs auswirkt, da ein Wanken der Vorrichtung gegenüber dem Fahrzeug durch die Mehrzahl der für den Endabschnitt gegebenen Abstützungspunkte reduziert wird.

Im vorliegenden Beispiel, wie aus Figur 2 hervorgeht, weist das Schienenfahrzeug weiterhin an einem Verbindungsbereich zwischen erster Aufnahmevorrichtung 109.1 und erstem Endabschnitt 107.1 zur Sicherung gegen eine unautorisierte Entnahme der Überstiegschutzvorrichtung einen ersten Federstecker 111.1 auf (in gleicher Weise ist ein zweiter Federstecker 111.2 an einem Verbindeungsbereich zwischen der zweiten Aufnahmevorrichtung 109.2 und dem zweiten Endabschnitt 107.2 vorgesehen). Hierbei eignet es sich, wie auch in diesem Beispiel vorgesehen, dass der erste Federstecker in Höhenrichtung unterhalb der Unterkante der unteren der beiden Aufnahmevorrichtungselemente 109.3 angeordnet ist.

Das erste und das zweite Kunststoffteil 106 und 107 der Überstiegschutzvorrichtung 105 ist aus dem thermoplastischen Kunststoff Ultem^{™} 9085 (einem Polyetherimid) durch ein 3D-Druckverfahren hergestellt. Hierdurch lassen sich besonders leichte Bauteile in präziser Form und in rapider Fertigungsweise produzieren.

Im vorliegenden Beispiel weist die Überstiegschutzvorrichtung 105 eine lichte Höhe von ca. 900mm, eine lichte Breite von ca. 500 mm und ein Gewicht von etwa 0,9 kg auf.

Warnfunktion bzw. Hinweisfunktion, Personen von einem Überstieg abzuhalten, wird im vorliegenden Beispiel in besonders einfacher Weise, wie in Figur 1 gezeigt, durch eine Hinweisvorrichtung in Form eines Hinweisschildes realisiert, wobei diese Hinweisvorrichtung auf dem ersten Kunststoffteil 106, nämlich auf einem scheibenförmigen Teil des ersten Kusntstoffteils 106, der sich von einem der stangenförmigen Enden des ersten Bauteils fortsetzt, montiert ist; im vorliegenden Beispiel weist das erste Kunststoffteil eine Geometrie nach Art eines "Federballschlägers" auf (im Figur 1 nicht ersichtlich). Das erste Kunststoffteil 106 ist somit als Hinweisvorrichtungshalterung ausgebildet.

Die vorliegende Erfindung wurde vorstehend weiterhin ausschließlich anhand von Beispielen für Schienenfahrzeuge beschrieben. Es versteht sich jedoch, dass die Erfindung auch in Verbindung mit beliebigen anderen Fahrzeugen, insbesondere Straßenfahrzeugen, zum Einsatz kommen kann.

## Patentansprüche

1. Überstiegschutzvorrichtung für einen Kupplungsabschnitt (104) eines Schienenfahrzeugs (101), insbesondere einer Straßenbahn, in dem zwei Wagenkästen (102, 103), insbesondere über eine Albert-Kupplung, mittels einer ersten Kupplungsvorrichtung (109) eines ersten Wagenkastens (102) und einer zweiten Kupplungsvorrichtung (110) eines zweiten Wagenkastens (103), gekuppelt sind, wobei
- die Überstiegschutzvorrichtung (105) dazu ausgebildet ist, lösbar mit dem Kupplungsabschnitt (104) verbunden zu werden,
- die Überstiegschutzvorrichtung (105) wenigstens ein Bauteil (107) umfasst, an dem ein weiteres Bauteil (106) der Überstiegschutzvorrichtung (105) befestigbar ist,
- ein erster Endabschnitt (107.1) des Bauteils (107) dazu ausgebildet ist, in einem montierten Zustand der Überstiegschutzeinrichtung (105) lösbar mit der ersten Kupplungsvorrichtung (109) verbunden zu werden, indem der erste Endabschnitt (107.1) in eine erste Aufnahmevorrichtung (109.1) der ersten Kupplungsvorrichtung (109) eingesteckt wird, und
- ein zweiter Endabschnitt (107.2) des Bauteils (107) dazu ausgebildet ist, in dem montierten Zustand der Überstiegschutzeinrichtung (105) lösbar mit der zweiten Kupplungsvorrichtung (110) verbunden zu werden, indem der zweite Endabschnitt (107.2) in eine zweite Aufnahmevorrichtung (110.1) an der zweiten Kupplungsvorrichtung (110) eingesteckt wird,
**dadurch gekennzeichnet, dass**
- eine Schnellschnappverschlussverbindung (108) vorgesehen ist, die derart angeordnet ist und mit dem Bauteil (107) und dem weiteren Bauteil (107) derart zusammenwirkt, dass sie die Bauteile (106, 107) lösbar miteinander verbindet.

2. Überstiegschutzvorrichtung nach Anspruch 1, wobei
- der erste Endabschnitt (107.1) des Bauteils (107) durch die erste Aufnahmevorrichtung (109.1) zur lösbaren Verbindung durchsteckbar ist,
- die erste Aufnahmeeinrichtung (109.1) zwei voneinander in Höhenrichtung des Schienenfahrzeugs (101) beabstandeten Aufnahmevorrichtungselementen (109.2, 109.3) umfasst, die jeweils eine erste Ausparung aufweisen, wobei die Aussparungen insbesondere derart zueinander angeordnet sind, dass eine Verbindungslinie ihrer Zentren parallel zur Höhenrichtung verläuft.

3. Überstiegschutzvorrichtung nach Anspruch 1 oder 2, wobei
- ein zweiter Endabschnitt (107.2) des Bauteils (107) durch die zweite Aufnahmevorrichtung (110.1) zur lösbaren Verbindung durchsteckbar ist, wobei die zweite Aufnahmeeinrichtung (110.1) zwei voneinander in Höhenrichtung des Schienenfahrzeugs (101) beabstandete Aufnahmevorrichtungselemente (110.2, 110.3) umfasst, die jeweils eine zweite Aussparung aufweisen, wobei die Aussparungen insbesondere derart zueinander angeordnet sind, dass eine Verbindungslinie ihrer Zentren parallel zur Höhenrichtung verläuft.

4. Überstiegschutzvorrichtung nach einem der vorhergehenden Ansprüche, wobei
- die Überstiegsschutzvorrichtung (105) dazu ausgebildet ist, eine lösbare Verbindung mit dem Schienenfahrzeug (101) ausschließlich über die Verbindung des Bauteils (107) mit der ersten und zweiten Kupplungsvorrichtung (109, 110) in einem Kupplungsabschnitt (104) herzustellen, wobei
- der Kupplungsabschnitt (104) derart defniert ist, dass er die beiden gekuppelten Wagenkästen (102, 103) nicht einschließt.

5. Überstiegschutzvorrichtung nach einem der vorhergehenden Ansprüche, wobei
- das weitere Bauteil (106) als eine Hinweisvorrichtungshalterung ausgebildet ist, das dazu ausgebildet ist mit einer Hinweisvorrichtung (112) lösbar verbindbar zu sein.

6. Überstiegschutzvorrichtung nach einem der vorhergehenden Ansprüche, wobei
- das Bauteil (107) und/oder das weitere Bauteil (106) jeweils im Wesentlichen monolitisch ausgebildet ist
und/oder
- das Bauteil (107) und/oder das weitere Bauteil (106) aus einem Kunststoff ausgebildet ist

7. Überstiegschutzvorrichtung nach einem der vorhergehenden Ansprüche, wobei
- das erste Bauteil (106) der Überstiegschutzvorrichtung (105) zumindest abschnittsweise in Haupterstreckungsrichtung des ersten Bauteils (106) im Wesentlichen stangenförmig ausgebildet ist,
- das zweite Bauteil (017) im Wesentlichen U-förmig ausgebildet ist, derart, dass das zweite Bauteil (107) einen im Wesentlichen stangenförmigen Basisabschnitt umfasst, an dessen erstem Ende sich abgewinkelt von dem Basisabschnitt (107.3) ein im Wesentlichen stangenförmigen erster Schenkel ausbildet, der den ersten Endabschnitt umfasst, und an dessen zweitem Ende sich abgewinkelt von dem Basisabschnitt (107.3) ein im Wesentlichen stangenförmiger zweiter Schenkel ausbildet, der den zweiten Endabschnitt umfasst.

8. Überstiegschutzvorrichtung nach einem der vorhergehenden Ansprüche, wobei
- das weitere Bauteil (106) im Wesentlichen stangenförmig mit einer Haupterstreckungsrichtung und einem Rohrquerschnitt ausgebildet ist.

9. Überstiegschutzvorrichtung nach einem der vorhergehenden Ansprüche, wobei
- das Bauteil (107) im Wesentlichen U-förmig ausgebildet ist,
wobei insbesondere
- das Bauteil (107) einen im Wesentlichen stangenförmigen Basisabschnitt (107.3) mit einem Rohrquerschnitt umfasst, wobei
- an dem ersten Ende des Basisabschnitts sich abgewinkelt und im Übergang gekrümmt von dem Basisabschnitt (107.3) ein im Wesentlichen stangenförmiger erster Schenkel ausbildet, der im Bereich nahe des Übergangs zu dem Basisabschnitt (107.3) wenigstens einen ersten Schenkelrohrquerschnitt ausbildet, wobei der erste Schenkel den ersten Endabschnitt (107.1) umfasst, der mit wenigstens einem ersten Endabschnittrohrquerschnitt ausgebildet ist, und
- an dem zweiten Ende des Basisabschnitts sich abgewinkelt und im Übergang gekrümmt von dem Basisabschnitt (107.3) ein im Wesentlichen stangenförmiger zweiter Schenkel ausbildet, der im Bereich nahe des Übergangs zu dem Basisabschnitt wenigstens einen zweiten Schenkelrohrquerschnitt ausbildet, wobei der zweite Schenkel den zweiten Endabschnitt (107.2) umfasst, der mit wenigstens einem zweiten Endabschnittrohrquerschnitt ausgebildet ist.

10. Überstiegschutzvorrichtung nach Anspruch 9, wobei
- der erste Schenkelrohrquerschnitt größer ist als der erste Endabschnittrohrquerschnitt
und/oder
- der zweite Schenkelrohrquerschnitt größer ist als der zweite Endabschnittrohrquerschnitt.

11. Überstiegschutzvorrichtung nach einem der vorherigen Ansprüche, wobei
- wenigstens ein Sicherungselement (111.1, 111.2) vorgesehen ist, das dazu ausgebildet ist, einen der Endabschnitte der Überstiegschutzvorrichtung (105) im montierten Zustand gegen nicht autorisierte Entnahme aus der zugehörigen Aufnahmevorrichtung (109.1, 110.1) zu sichern,
wobei insbeosndere
- das wenigstens eine Sicherungselement (111.1, 111.2) für autorisierte Entnahme dazu ausgebildet ist, die Überstiegschutzvorrichtung (105) durch einen einfachen Handgriff gegenüber der zugehörigen Aufnahmevorrichtung im Kupplungsabschnitt (104) zu entsichern,
und/oder
- das wenigstens eine Sicherungselement (111.1, 111.2) nach Art eines Federsteckers (111.1, 111.2) ausgebildet ist,
und/oder
- das wenigstens eine Sicherungselement eine Schlosseinrichtung, vorzugsweise in Form eines Vorhängeschlosses mit Schlüssel, umfasst.

12. Überstiegschutzvorrichtung nach einem der vorherigen Ansprüche, wobei
- ein erstes Sicherungselement (111.1) vorgesehen ist, das dazu ausgebildet ist, derart mit der ersten Kupplungsvorrichtung (109) und dem erstem Endabschnitt (107.1) der Überstiegschutzvorrichtung (105) im montierten Zustand, zusammenzuwirken, dass die Überstiegschutzeinrichtung (105) gegen nicht autorisierte Entnahme aus der ersten Aufnahmevorrichtung (109.1) im Wesentlichen gesichert ist,
- ein zweites Sicherungselement (111.2) vorgesehen ist, das dazu ausgebildet ist, derart mit der zweiten Kupplungsvorrichtung (110) und dem zweiten Endabschnitt (107.2) der Überstiegschutzvorrichtung (105) im montierten Zustandzusammenzuwirken, dass die Überstiegschutzeinrichtung (105) gegen nicht autorisierte Entnahme aus der zweiten Aufnahmevorrichtung (110.1) im Wesentlichen gesichert ist,
wobei insbesondere
- wenigstens eines der Sicherungselemente (111.1, 111.2) für autorisierte Entnahme dazu ausgebildet ist, die Überstiegschutzvorrichtung (105) durch einen einfachen Handgriff gegenüber der zugehörigen Aufnahmevorrichtung (109.1, 110.1) im Kupplungsabschnitt (104) zu entsichern,
und/oder
- wenigstens eines der Sicherungselemente (111.1, 111.2) nach Art eines Federsteckers (111.1, 111.2) ausgebildet ist,
und/oder
- wenigstens eines der Sicherungselemente eine Schlosseinrichtung, vorzugsweise in Form eines Vorhängeschlosses mit Schlüssel, umfasst.

13. Überstiegschutzvorrichtung nach einem der vorherigen Ansprüche, wobei das Bauteil und/oder das weitere Bauteil (106, 107)
- aus einem Kunststoff, insbesondere einem thermoplastischen Kunststoff, insbesondere einem Polyetherimid, insbesondere ULTEM^{™} 9085, oder einem faserverstärkten Kunststoff, besteht,
und/oder
- durch ein 3D-Druckverfahren hergestellt ist.

14. Überstiegschutzvorrichtung nach einem der vorherigen Ansprüche, wobei das Bauteil (106) und das weitere Bauteil
- im zusammengebauten und montierten Zustand an dem Kupplungsabschnitt (104) eine lichte Höhe im Bereich von 650 mm bis 1200 mm, vorzugsweise im Bereich von 800 mm bis 1000 mm, weiter vorzugsweise in etwa 900 mm aufweisen und/oder eine lichte Breite im Bereich von 150 mm bis 700 mm, vorzugsweise im Bereich von 200 mm bis 600 mm, weiter vorzugsweise in etwa 500 mm aufweisen,
und/oder
- im zusammengebauten Zustand ein Gewicht im Bereich von 0,5 kg bis 2,0 kg, vorzugsweise im Bereich von 0,8 kg bis 1,8 kg, weiter vorzugsweise von in etwa 0,9 kg aufweist.

15. Überstiegschutzvorrichtung nach einem der vorherigen Ansprüche, wobei das weitere Bauteil (106) der Überstiegschutzvorrichtung (105) in Form einer Hinweisvorrichtungshalterung derart ausgebildet ist, dass an dieser die Hinweisvorrichtung (112)
- in Form eines Hinweisschildes, insbesondere aus Metall oder Kunststoff, lösbar fixierbar ist,
und/oder
- in Form einer Hinweislampeneinrichtung lösbar fixierbar ist,
und/oder
- in Form eines, insbesondere witterungsbeständigen, Hinweisaufklebers lösbar anklebbar ist.

16. Überstiegschutzvorrichtung nach einem der vorherigen Ansprüche, wobei
- das weitere Bauteil (106) der Überstiegschutzvorrichtung (105) in Form der Hinweisvorrichtungshalterung derart ausgebildet ist, dass sich einem stangenförmigen Teil des ersten Bauteils (106) in seiner Haupterstreckungsrichtung ein scheibenförmiger Teil des ersten Bauteils anschließt, dessen Haupterstreckungsrichtung parallel zu der Haupterstreckungsrichtung des stangenförmigen Teils ist,
wobei das scheibenförmige Teil insbesondere dazu ausgebildet ist,
- die Hinweisvorrichtung (112) in Form eines Hinweisschildes, insbesondere aus Metall oder Kunststoff, lösbar zu fixieren,
und/oder
- die Hinweisvorrichtung (112) in Form einer Hinweislampeneinrichtung lösbar zu fixieren,
und/oder
- die Hinweisvorrichtung (112) in Form eines, insbesondere witterungsbeständigen, Hinweisaufklebers lösbar zu fixieren.

17. Schienenfahrzeug mit einer Überstiegschutzvorrichtung nach einem der vorherigen Ansprüche, wobei
- das Schienenfahrzeug (101) eine Straßenbahn ist,
und/oder
- das Schienenfahrzeug (101) ein Schienenfahrzeug mit einer Nennbetriebsgeschwindigkeit unterhalb von 100km/h, vorzugsweise unterhalb von 90km/h, weiter vorzugsweise unterhalb von 80km/h ist.

## Claims

1. Climb-over protection device for a coupling section (104) of a rail vehicle (101), in particular, a tram, in which two car bodies (102, 103) are coupled, in particular via an Albert coupling, by means of a first coupling device (109) of a first car body (102) and a second coupling device (110) of a second car body (103), wherein
- the climb-over protection device (105) is designed to be detachably connected to the coupling section (104),
- the climb-over protection device (105) comprises at least one component (107) to which a further component (106) of the climb-over protection device (105) can be fastened,
- a first end portion (107.1) of the component (107) is designed to be detachably connected to the first coupling device (109) in an assembled state of the climb-over protection device (105) by inserting the first end portion (107.1) into a first receiving device (109.1) of the first coupling device (109), and,
- a second end portion (107.2) of the component (107) is designed to be detachably connected to the second coupling device (110) in the assembled state of the climb-over protection device (105) by inserting the second end portion (107.2) into a second receiving device (110.1) on the second coupling device (110).
**characterized in that**
- a quick-release snap fastener connection (108) is provided, which is arranged and interacts with the component (107) and the further component (107) in such a way that it releasably connects the components (106, 107) to one another.

2. Climb-over protection device according to claim 1, wherein
- the first end portion (107.1) of the component (107) can be pushed through the first receiving device (109.1) for detachable connection,
- the first receiving device (109.1) comprises two receiving device elements (109.2, 109.3) which are spaced apart from one another in the height direction of the rail vehicle (101), each having a first recess, wherein the recesses are arranged in particular in relation to one another such that a connecting line between their centers runs parallel to the height direction.

3. Climb-over protection device according to claim 1 or 2, wherein
- a second end portion (107.2) of the component (107) can be pushed through the second receiving device (110.1) for detachable connection, wherein the second receiving device (110.1) comprises two receiving device elements (110.2, 110.3) spaced apart from one another in the height direction of the rail vehicle (101), each having a second recess, wherein the recesses are arranged, in particular, in such a way that a connecting line between their centers runs parallel to the height direction.

4. Climb-over protection device according to one of the preceding claims, wherein
- the anti-climbing device (105) is designed to establish a detachable connection to the rail vehicle (101) exclusively via the connection of the component (107) to the first and second coupling device (109, 110) in a coupling section (104), wherein
- the coupling section (104) is defined such that it does not enclose the two coupled car bodies (102, 103).

5. Climb-over protection device according to one of the preceding claims, wherein
- the further component (106) is designed as an indication device holder which is designed to be detachably connectable with an indication device (112).

6. Climb-over protection device according to one of the preceding claims, wherein
- the component (107) and/or the further component (106) are each essentially monolithic
and/or
- the component (107) and/or the further component (106) is made of a plastic material.

7. Climb-over protection device according to one of the preceding claims, wherein
- the first component (106) of the climb-over protection device (105) is essentially rod-shaped at least in sections in the main extension direction of the first component (106),
- the second component (017) is substantially U-shaped, such that the second component (107) comprises a substantially rod-shaped base section, at the first end of which a substantially rod-shaped first leg is formed, angled away from the base section (107.3), which comprises the first end section, and at the second end of which a substantially rod-shaped second leg is formed, angled away from the base section (107.3), which comprises the second end section.

8. Climb-over protection device according to one of the preceding claims, wherein
- the further component (106) is essentially rod-shaped with a main extension direction and a tubular cross-section.

9. Climb-over protection device according to one of the preceding claims, wherein
- the component (107) is essentially U-shaped,
wherein, in particular,
- the component (107) comprises a substantially rod-shaped base portion (107.3) with a tubular cross-section, wherein
- at the first end of the base section, a substantially rod-shaped first leg is formed, which is angled and curved in the transition from the base section (107.3), and which forms at least one first leg tube cross-section in the region close to the transition to the base section (107.3), wherein the first leg comprises the first end section (107.1), which is formed with at least one first end section tube cross-section, and
- at the second end of the base portion, a substantially rod-shaped second leg is formed, which is angled and curved in the transition from the base portion (107.3), and which forms at least one second leg tube cross-section in the region close to the transition to the base portion, wherein the second leg comprises the second end portion (107.2) which is formed with at least one second end portion tube cross-section.

10. Climb-over protection device according to claim 9, wherein
- the first leg tube cross-section is larger than the first end section tube cross-section
and/or
- the second leg tube cross-section is larger than the second end section tube cross-section.

11. Climb-over protection device according to one of the preceding claims, wherein
- at least one securing element (111.1, 111.2) is provided which is designed to secure one of the end sections of the anti-climbing device (105) in the mounted state against unauthorized removal from the associated receiving device (109.1, 110.1),
wherein, in particular,
- the at least one securing element (111.1, 111.2) for authorized removal is designed to release the anti-climbing device (105) by a simple manual movement relative to the associated receiving device in the coupling section (104),
and/or
- the at least one securing element (111.1, 111.2) is designed in the manner of a spring pin (111.1, 111.2),
and/or
- the at least one security element comprises a locking device, preferably in the form of a padlock with a key.

12. Climb-over protection device device according to one of the preceding claims,
wherein
- a first securing element (111.1) is provided which is designed to interact with the first coupling device (109) and the first end section (107.1) of the climb-over protection device (105) in the assembled state in such a way that the climb-over protection device (105) is substantially secured against unauthorized removal from the first receiving device (109.1),
- a second securing element (111.2) is provided which is designed to interact with the second coupling device (110) and the second end section (107.2) of the climb-over protection device (105) in the assembled state such that the climb-over protection device (105) is substantially secured against unauthorized removal from the second receiving device (110.1),
in particular
- at least one of the securing elements (111.1, 111.2) for authorized removal is designed to release the anti-climbing device (105) by a simple manual movement relative to the associated receiving device (109.1, 110.1) in the coupling section (104),
and/or
- at least one of the securing elements (111.1, 111.2) is designed in the manner of a spring pin (111.1, 111.2),
and/or
- at least one of the security elements comprises a locking device, preferably in the form of a padlock with a key.

13. Climb-over protection device according to one of the preceding claims, wherein the component and/or the further component (106, 107)
- is made of a plastic material, in particular a thermoplastic material, in particular a polyetherimide, in particular ULTEM^{™} 9085, or a fiber-reinforced plastic,
and/or
- is manufactured by a 3D printing process.

14. Climb-over protection device according to one of the preceding claims, wherein the component and/or the further component (106, 107)
- in the assembled and mounted state on the coupling section (104) has a clear height in the range of 650 mm to 1200 mm, preferably in the range of 800 mm to 1000 mm, more preferably approximately 900 mm and/or a clear width in the range of 150 mm to 700 mm, preferably in the range of 200 mm to 600 mm, more preferably approximately 500 mm,
and/or
- in the assembled state has a weight in the range of 0.5 kg to 2.0 kg, preferably in the range of 0.8 kg to 1.8 kg, more preferably of approximately 0.9 kg.

15. Climb-over protection device according to one of the preceding claims, wherein
- the further component (106) of the anti-climb device (105) is designed in the form of an information device holder such that the information device (112)
- in the form of an information sign, in particular, made of metal or plastic, can be releasably fixed to it,
and/or
- in the form of an indicator lamp device can be detachably fixed,
and/or
- in the form of a detachable, particularly weather-resistant, information sticker can be stuck to it.

16. Climb-over protection device according to one of the preceding claims, wherein
- the further component (106) of the anti-climbing device (105) in the form of the indicator device holder is designed such that a rod-shaped part of the first component (106) is adjoined in its main extension direction by a disc-shaped part of the first component, the main extension direction of which is parallel to the main extension direction of the rod-shaped part,
- wherein the disc-shaped part is, in particular, designed such that
- the information device (112) in the form of an information sign, in particular, made of metal or plastic, can be releasably fixed to it,
and/or
- the information device (112) in the form of an indicator lamp device can be detachably fixed,
and/or
- the information device (112) in the form of a detachable, particularly weather-resistant, information sticker can be stuck to it.

17. Rail vehicle with a climb-over protection device according to one of the preceding claims, wherein
- the rail vehicle (101) is a tram,
and/or
- the rail vehicle (101) is a rail vehicle with a nominal operating speed below 100 km/h, preferably below 90 km/h, further preferably below 80 km/h.

## Revendications

1. Dispositif anti-escalade pour une section d'accouplement (104) d'un véhicule ferroviaire (101), notamment d'un tramway, dans lequel deux caisses de voiture (102, 103) sont accouplées, notamment via un attelage Albert, au moyen d'un premier dispositif d'accouplement (109) d'une première caisse de voiture (102) et d'un deuxième dispositif d'accouplement (110) d'une deuxième caisse de voiture (103), dans lequel
- le dispositif anti-escalade (105) est conçu pour être relié de manière amovible à la section d'accouplement (104),
- le dispositif anti-escalade (105) comprend au moins un composant (107) auquel un autre composant (106) du dispositif anti-escalade (105) peut être fixé,
- une première partie d'extrémité (107.1) du composant (107) est conçue pour être reliée de manière amovible au premier dispositif d'accouplement (109) dans un état assemblé du dispositif anti-escalade (105) en insérant la première partie d'extrémité (107.1) dans un premier dispositif de réception (109.1) du premier dispositif d'accouplement (109), et
- une seconde partie d'extrémité (107.2) du composant (107) est conçue pour être reliée de manière amovible au second dispositif d'accouplement (110) dans l'état assemblé du dispositif anti-escalade (105) par insertion de la seconde partie d'extrémité (107.2) dans un second dispositif de réception (110.1) sur le second dispositif d'accouplement (110).
**caractérisé en ce que**
- il est prévu une liaison à encliquetage rapide (108) qui est agencée et interagit avec le composant (107) et l'autre composant (107) de telle manière qu'elle relie de manière amovible les composants (106, 107) l'un à l'autre.

2. Dispositif anti-escalade selon la revendication 1, dans lequel
- la première partie d'extrémité (107.1) du composant (107) peut être poussée à travers le premier dispositif de réception (109.1) pour une connexion détachable,
- le premier dispositif de réception (109.1) comprend deux éléments de dispositif de réception (109.2, 109.3) qui sont espacés l'un de l'autre dans la direction hauteur du véhicule ferroviaire (101), chacun comportant un premier évidement, les évidements étant disposés notamment l'un par rapport à l'autre de telle sorte qu'une ligne de liaison entre leurs centres s'étend parallèlement à la direction hauteur.

3. Dispositif anti-escalade selon la revendication 1 ou 2, dans lequel
- une deuxième partie d'extrémité (107.2) du composant (107) peut être poussée à travers le deuxième dispositif de réception (110.1) pour une liaison amovible, le deuxième dispositif de réception (110.1) comprenant deux éléments de dispositif de réception (110.2, 110.3) espacés l'un de l'autre dans la direction hauteur du véhicule ferroviaire (101), chacun comportant un deuxième évidement, les évidements étant disposés, en particulier, de telle sorte qu'une ligne de liaison entre leurs centres s'étend parallèlement à la direction hauteur.

4. Dispositif anti-escalade selon l'une des revendications précédentes, dans lequel
- le dispositif anti-escalade (105) est conçu pour établir une liaison amovible avec le véhicule ferroviaire (101) exclusivement via la liaison du composant (107) au premier et au deuxième dispositif d'accouplement (109, 110) dans une section d'accouplement (104), dans lequel
- la section d'accouplement (104) est définie de telle sorte qu'elle n'entoure pas les deux caisses accouplées (102, 103).

5. Dispositif anti-escalade selon l'une des revendications précédentes, dans lequel
- l'autre composant (106) est conçu comme un support de dispositif d'indication qui est conçu pour pouvoir être relié de manière amovible avec un dispositif d'indication (112).

6. Dispositif anti-escalade selon l'une des revendications précédentes, dans lequel
- le composant (107) et/ou l'autre composant (106) sont chacun essentiellement monolithiques
et/ou
- le composant (107) et/ou l'autre composant (106) est constitué d'une matière plastique.

7. Dispositif anti-escalade selon l'une des revendications précédentes, dans lequel
- le premier composant (106) du dispositif anti-escalade (105) est essentiellement en forme de tige au moins par sections dans la direction d'extension principale du premier composant (106),
- le deuxième composant (017) est sensiblement en forme de U, de telle sorte que le deuxième composant (107) comprend une section de base sensiblement en forme de tige, à la première extrémité de laquelle est formée une première jambe sensiblement en forme de tige, inclinée par rapport à la section de base (107.3), qui comprend la première section d'extrémité, et à la seconde extrémité de laquelle est formée une seconde jambe sensiblement en forme de tige, inclinée par rapport à la section de base (107.3), qui comprend la seconde section d'extrémité.

8. Dispositif anti-escalade selon l'une des revendications précédentes, dans lequel
- l'autre composant (106) est essentiellement en forme de tige avec une direction d'extension principale et une section transversale tubulaire.

9. Dispositif anti-escalade selon l'une des revendications précédentes, dans lequel
- le composant (107) est essentiellement en forme de U,
où, en particulier,
- le composant (107) comprend une partie de base (107.3) sensiblement en forme de tige avec une section transversale tubulaire, dans laquelle
- à la première extrémité de la section de base, une première branche sensiblement en forme de tige est formée, qui est coudée et courbée dans la transition à partir de la section de base (107.3), et qui forme au moins une première section transversale de tube de branche dans la région proche de la transition vers la section de base (107.3), la première branche comprenant la première section d'extrémité (107.1), qui est formée avec au moins une première section transversale de tube de section d'extrémité, et
- à la seconde extrémité de la partie de base est formée une seconde branche sensiblement en forme de tige, qui est coudée et courbée dans la transition depuis la partie de base (107.3), et qui forme au moins une seconde section transversale de tube de branche dans la région proche de la transition vers la partie de base, la seconde branche comprenant la seconde partie d'extrémité (107.2) qui est formée avec au moins une seconde section transversale de tube de partie d'extrémité.

10. Dispositif anti-escalade selon la revendication 9, dans lequel
- la première section transversale de tube de branche est plus grande que la section transversale du tube de la première section d'extrémité
et/ou
- la seconde section transversale de tube de branche est plus grande que la section du tube du deuxième tronçon d'extrémité.

11. Dispositif anti-escalade selon l'une des revendications précédentes, dans lequel
- il est prévu au moins un élément de fixation (111.1, 111.2) conçu pour fixer l'une des sections d'extrémité du dispositif anti-escalade (105), dans l'état monté, contre un retrait non autorisé du dispositif de réception associé (109.1, 110.1),
où, en particulier,
- le au moins un élément de fixation (111.1, 111.2) à retrait autorisé est conçu pour libérer le dispositif anti-escalade (105) par un simple mouvement manuel par rapport au dispositif de réception associé dans la section d'accouplement (104),
et/ou
- le ou les éléments de fixation (111.1, 111.2) sont conçus à la manière d'une goupille élastique (111.1, 111.2),
et/ou
- l'au moins un élément de sécurité comprend un dispositif de verrouillage, de préférence sous la forme d'un cadenas à clé.

12. Dispositif anti-escalade selon l'une des revendications précédentes, dans lequel
- il est prévu un premier élément de fixation (111.1) qui est conçu pour interagir avec le premier dispositif d'accouplement (109) et la première section d'extrémité (107.1) du dispositif anti-escalade (105) à l'état assemblé de telle manière que le dispositif anti-escalade (105) soit sensiblement sécurisé contre un retrait non autorisé du premier dispositif de réception (109.1),
- il est prévu un deuxième élément de fixation (111.2) qui est conçu pour interagir avec le deuxième dispositif d'accouplement (110) et la deuxième section d'extrémité (107.2) du dispositif anti-escalade (105) à l'état assemblé de telle sorte que le dispositif anti-escalade (105) soit sensiblement sécurisé contre un retrait non autorisé du deuxième dispositif de réception (110.1),
en particulier
- au moins un des éléments de fixation (111.1, 111.2) à retrait autorisé est conçu pour libérer le dispositif anti-escalade (105) par un simple mouvement manuel par rapport au dispositif de réception associé (109.1, 110.1) dans la section d'accouplement (104),
et/ou
- au moins un des éléments de fixation (111.1, 111.2) est réalisé à la manière d'une goupille élastique (111.1, 111.2),
et/ou
- au moins un des éléments de sécurité comporte un dispositif de verrouillage, de préférence sous la forme d'un cadenas à clé.

13. Dispositif anti-escalade selon l'une des revendications précédentes, dans lequel le composant et/ou l'autre composant (106, 107)
- est fabriqué en matière plastique, notamment en thermoplastique, notamment en polyétherimide, notamment en ULTEM^{™} 9085, ou un plastique renforcé de fibres,
et/ou
- est fabriqué par un procédé d'impression 3D.

14. Dispositif anti-escalade selon l'une des revendications précédentes, dans lequel le composant et/ou l'autre composant (106, 107)
- à l'état assemblé et monté sur la section d'accouplement (104) présente une hauteur libre dans la plage de 650 mm à 1200 mm, de préférence dans la plage de 800 mm à 1000 mm, plus préférablement d'environ 900 mm et/ou une largeur libre dans la plage de 150 mm à 700 mm, de préférence dans la plage de 200 mm à 600 mm, plus préférablement d'environ 500 mm,
et/ou
- à l'état assemblé, il a un poids compris entre 0,5 kg et 2,0 kg, de préférence entre 0,8 kg et 1,8 kg, plus préférablement d'environ 0,9 kg.

15. Dispositif anti-escalade selon l'une des revendications précédentes, dans lequel
- l'autre composant (106) du dispositif anti-escalade (105) est conçu sous la forme d'un support de dispositif d'information de telle sorte que le dispositif d'information (112)
- sous la forme d'un panneau d'information, notamment en métal ou en plastique, puisse y être fixé de manière amovible,
et/ou
- sous la forme d'un dispositif de lampe d'information puisse être fixé de manière amovible,
et/ou
- sous la forme d'un autocollant d'information détachable, particulièrement résistant aux intempéries, puisse y être collé.

16. Dispositif anti-escalade selon l'une des revendications précédentes, dans lequel
- l'autre composant (106) du dispositif anti-escalade (105) sous la forme du support de dispositif indicateur est conçu de telle sorte qu'une partie en forme de tige du premier composant (106) est suivie dans sa direction d'extension principale par une partie en forme de disque du premier composant, dont la direction d'extension principale est parallèle à la direction d'extension principale de la partie en forme de tige,
- dans lequel la partie en forme de disque est particulièrement conçue
- le dispositif d'information (112) sous la forme d'un panneau d'information, notamment en métal ou en plastique, puisse y être fixé de manière amovible,
et/ou
- le dispositif d'information (112) sous la forme d'un dispositif de lampe d'information puisse être fixé de manière amovible,
et/ou
- le dispositif d'information (112) sous la forme d'un autocollant d'information détachable, particulièrement résistant aux intempéries, puisse y être collé.

17. Véhicule ferroviaire avec un dispositif anti-escalade selon l'une des revendications précédentes, dans lequel
- le véhicule ferroviaire (101) est un tramway,
et/ou
- le véhicule ferroviaire (101) est un véhicule ferroviaire dont la vitesse nominale de fonctionnement est inférieure à 100 km/h, de préférence inférieure à 90 km/h, de préférence encore inférieure à 80 km/h.
